# EUROPÄISCHE PATENTSCHRIFT

(11) **EP 1 645 670 B1**
(45) Veröffentlichungstag und Bekanntmachung des Hinweises auf die Patenterteilung: **13.02.2008**
(21) Anmeldenummer: 05019520.5
(22) Anmeldetag: 08.09.2005
(51) Int. Cl.: D04B 35/04

(54) **Zungennadel**
Latch needle
Aiguille à clapet

(30) Priorität: 08.10.2004 DE 102004049061
(43) Veröffentlichungstag der Anmeldung: 12.04.2006
(73) Patentinhaber: Groz-Beckert KG, 72458 Albstadt (DE)
(72) Erfinder: Jürgens, Eric, 72406 Bisingen (DE); Dietz, Andreas, 72351 Geislingen (DE); Schmoll, Wolfgang, 72401 Haigerloch (DE)
(74) Vertreter: Rüger, Barthelt & Abel Patentanwälte

(56) Entgegenhaltungen:
- EP-A- 1 233 092
- DE-A1- 2 650 985
- DE-A1- 4 324 232
- DE-C- 586 678

## Beschreibung

Die Erfindung betrifft eine Zungennadel, insbesondere eine Maschinenstricknadel, mit federunterstützter Zunge.

Zur Maschenbildung werden seit jeher gern Zungennadeln eingesetzt, die einen einfachen Maschenbildungsprozess ermöglichen. Eine solche Zungennadel ist beispielsweise aus der US-PS 3 453 845 bekannt. Die Zungennadel weist einen Schaft auf, an dem endseitig ein Haken und vor dem Haken ein Zungenschlitz ausgebildet sind. Eine Zunge, die zum Öffnen und Schließen des Hakens dient, ragt mit einem Ende in den Zungenschlitz und ist dort schwenkbar gelagert. Sie kann in eine Schließstellung schwenken, in der sie mit ihrem Löffel auf der Hakenspitze aufliegt. Um den Haken zu öffnen kann sie in Rücklage schwenken, bei der sie weitest möglich von dem Haken weg geschwenkt ist und an dem Schaft anliegt oder zumindest nahe bei diesem steht.

Der Zungenschlitz ist in der Regel durchgehend ausgebildet, d.h. er ist zu dem Nadelrücken hin offen. Unabhängig davon kann sich in dem Zungenschlitz ansammelnder Schmutz die Funktion der Zungennadel beeinträchtigen.

Des Weiteren ist beispielsweise aus der DE-PS 586678 eine Zungennadel bekannt, deren Zungenschlitz zur Verringerung der Verschmutzungsneigung auf besondere Weise gestaltet ist. Der Zungenschlitz erweitert sich ausgehend von einer Engstelle sowohl zur Nadelbrust als auch zu dem Nadelrücken hin. Die Erweiterung betrifft sowohl die Nadellängsrichtung als auch die Querrichtung. Durch diese zum Nadelrücken hin vorhandene trichterartige Erweiterung soll die Ausbildung von Schmutzansammlungen verhindert oder zumindest gemindert werden, indem der Schmutz besser aus dem Nadelschlitz austreten kann.

Bei Zungennadeln mit frei beweglichen Zungen kann es vorkommen, dass die Zungen durch Rückprallvorgänge oder sonstige äußere Einflüsse in eine undefinierte Lage geraten. Um dies zu vermeiden sind Zungennadeln mit federunterstützter Zunge entwickelt worden. Eine solche offenbart die DE-AS 1113537. Die Zungennadel weist einen Zungenschlitz auf, der sich zu der Nadelbrust hin bezüglich der Schaftlängsrichtung erweitert. Zu dem Nadelrücken hin ist der Zungenschlitz parallelflankig begrenzt. An den auf die Nadelbrust zu weisenden schmalen divergierenden Flächen des Zungenschlitzes sind Federlagertaschen zur Aufnahme der Enden einer als Blattfeder ausgebildeten Zungenfeder ausgebildet. Die Zungenfeder wird von der Nadelbrustseite her in den Zungenschlitz eingeführt und mittels eines Hilfswerkzeugs, das in den Zungenschlitz eingeführt wird, in seine gewünschte Sollposition eingefädelt. Sie liegt dann mit ihrer Unterseite an den Federlagertaschen und mit ihrer Oberseite an dem Ende der Zunge an.

Bei diesem Grundaufbau muss der Zungenschlitz relativ geräumig sein, um ein Einfädeln der Zungenfeder zu ermöglichen. Außerdem ist die Zungenfeder in den Federlagertaschen in der Tiefe des Zungenschlitzes nur mäßig gesichert. Es kann vorkommen, dass die Zungenfeder verrutscht und/oder verloren geht und die Nadel nicht mehr korrekt arbeitet.

Aus der DE 26 50 985 A ist eine Zungennadel mit Zungenschlitz bekannt, wobei sich der Zungenschlitz sowohl zur Nadelbrust als auch zu dem Nadelrücken hin öffnet. In dem Zungenschlitz ist eine Zunge schwenkbar gelagert und eine Zungenfeder angeordnet. Die Zungenfeder ist an ihrem von der Zunge weg weisenden Ende durch Stifte in dem Schaft befestigt. Das entgegen gesetzte freie Ende liegt an der Zunge an, wenn sich diese in Rücklage befindet.

Die einseitige Lagerung von Zungenfedern ist bei sehr feinen Nadel kritisch. Geringste Fehlpositionierung der zur Lagerung dienenden Stifte können zu einer Fehlstellung der Zungenfeder und somit zu einer Fehlstellung der Zunge in Rücklage führen.

Des Weiteren offenbart die EP 1 233 092 A1 eine Zungennadel mit Zungenschlitz, der zu der Nadelbrust und dem Nadelrücken hin offen ist. Der Zungenschlitz erweitert sich zur Nadelbrust hin. In dem Zungenschlitz ist eine Zunge schwenkbar gelagert und eine Zungenfeder angeordnet. Diese ist an ihren beiden Enden in entsprechenden Lagerstellen des Zungenschlitzes gefasst. Die entsprechenden Lagerstellen können als Taschen zur Aufnahme des jeweiligen Endes der Zungenfeder angesehen werden. Die Taschen öffnen sich zur Nadelbrust hin, wie insbesondere Figur 7 dieser Druckschrift zeigt.

Davon ausgehend ist es Aufgabe der Erfindung, eine verbesserte Zungennadel zu schaffen.

Diese Aufgabe wird mit der Zungennadel nach Anspruch 1 gelöst:

Die erfindungsgemäße Zungennadel weist einen Zungenschlitz auf, der sich zu dem Nadelrücken hin vorzugsweise bezüglich der Nadellängsrichtung und bedarfsweise zusätzlich in Querrichtung erweitert. In dem sich erweiternden Bereich des Zungenschlitzes ist eine Zungenfeder angeordnet. Entsprechende Federlagertaschen öffnen sich somit zu dem Nadelrücken hin. Die Zungenfeder kann somit zunächst von dem Nadelrücken her einfach in den Zungenschlitz eingelegt und dann z.B. durch einen Prägevorgang befestigt werden. Ein Verbiegen der Zungenfeder beim Einführen, wie beispielsweise bei der DE-AS 1113537, ist somit nicht erforderlich. Die Zungennadel kann deshalb in hoher Präzision mit engen Fertigungstoleranzen hergestellt werden. Somit hat die neue Nadelkonfiguration erhebliche fertigungstechnische Vorteile.

Außerdem hat der in Richtung des Nadelrückens sich erweiternde Zungenschlitz in Form eines nach unten offenen Trichters den Vorteil, dass die Tendenz, dass sich Schmutz im Zungenschlitz ablagert, erheblich vermindert wird und dass im Falle von Ablagerungen diese durch die Zungenbewegung leicht aus dem nach unten offenen Trichter ausgeschieden werden können.

Ein wesentlicher Aspekt der vorliegenden Erfindung ist, dass die Schlitzlänge an dem Nadelrücken einschließlich evtl. vorhandener Federlagertaschen zumindest so groß ist wie die Länge der entspannten Zungenfeder.

Bei Zungennadeln nach dem Stand der Technik kann es gelegentlich vorkommen, dass die Zungenfeder verrutscht oder ganz aus der Zungennadel herausfällt. Tritt dies auf, ist eine ordnungsgemäße Funktion der Zungennadel mit großer Wahrscheinlichkeit nicht mehr möglich. Es hat sich gezeigt, dass die erfindungsgemäße Zungennadel mit nadelrückenseitig befestigter Zungenfeder wesentlich weniger empfindlich gegen den Verlust oder die Dejustage der Zungenfeder ist. Die erfindungsgemäße Zungennadel gestatten die Erzielung sehr hoher Strickgeschwindigkeiten und weisen zudem eine hohe Zuverlässigkeit auf.

Die Zungenfeder kann zur Festlegung bevorzugter Zungenstellungen dienen. Die Zunge hat dann entsprechende, die Vorzugsstellungen festlegende Anlageflächen, die als Planflächen ausgebildet sind. In diesem Fall ist die Zungenfeder vorzugsweise im Wesentlichen gestreckt ausgebildet. Sie kann auch vollkommen gerade sein. Die Zungenfeder kann jedoch auch einen mehr oder weniger stark gekrümmten, an das Ende der Zungenfeder angepassten Abschnitt und diesem benachbarte gebogene Bereiche aufweisen, um die Zunge beispielsweise lediglich von ihren Endstellungen weg zu drücken und ansonsten reibschlüssig zu bremsen. Auch für solche Zungenfedern eignet sich das hier vorgestellte erfindungsgemäße Konzept.

Die Zungenfeder ist in dem Zungenschlitz vorzugsweise formschlüssig gehalten. Ein solcher Halt kann durch Prägestellen oder ähnliche Materialansammlungen oder seitliche Quetschstellen gebildet sein, die die Federlagertaschen zu dem Nadelrücken hin verengen. Der Vorzug dieser Befestigungsform liegt darin, dass sie eine begrenzte axiale Beweglichkeit der Zungenfeder und somit ein Längsspiel zulassen, so dass sich die Zungenfeder beim Durchbiegen in den Federlagertaschen begrenzt bewegen kann. Ein weiterer Vorteil dieser Befestigungsform liegt darin, dass durch die Anordnung bzw. die Position der Prägestellen die Federkraft, welche von der Zungenfeder auf die Zunge ausgeübt wird, beeinflussbar ist. So kann z.B. bei gleicher Federgeometrie mit einem großen Abstand der Prägestellen von der Zungenlagerung eine weiche Federwirkung und bei kleinen Abständen der Prägestelle von der Zungenlagerung eine eher harte Federwirkung erzielt werden. Ist dies nicht erforderlich, kann die Zungenfeder auch anderweitig, beispielsweise durch Laserschweißen befestigt sein. Es können auch gemischte Formen zur Anwendung kommen, bei denen die Zungenfeder an einem Ende mit dem Schaft stoffschlüssig verbunden, beispielsweise verschweißt, und mit ihrem anderen Ende formschlüssig gesichert ist. Der sich zu dem Nadelrücken hin erweiternde Zungenschlitz kann sich zusätzlich zu der Nadelbrust hin erweitern. Seine in Nadellängsrichtung gemessene kürzeste Stelle liegt dann zwischen Nadelbrust und Nadelrücken. Dennoch kann die Schlitzlänge an der Nadelbrust so bemessen werden, dass der Zungenschlitz von der Zunge zu dem Nadelinnenraum hin vollständig oder wenigstens fast vollständig abgedeckt wird, wenn sich die Zunge in Schließlage befindet. Dadurch wird das Eintreten von Schmutz in den Zungenschlitz gemindert. Es besteht nahezu keine Lücke, durch die Schmutz aus dem geschlossenen Hakeninnenraum heraus in den Zungenschlitz gelangen könnte. Außerdem kann das Schlitzende eine Begrenzung für die Schwenkbewegung der Zunge bilden. Zu diesem Zweck kann an dem Ende des Zungenschlitzes eine Anlagefläche für die Zunge ausgebildet sein. Die Position der Anlagefläche ist vorzugsweise so bemessen, dass die Zunge gerade an der Anlagefläche anliegt, wenn auch der Zungenlöffel auf die Hakenspitze trifft. Vorzugsweise aber wird die Anlagefläche gegen diese Position etwas zurück versetzt, so dass der Löffel der Zunge auf der Hakenspitze aufliegen kann, wobei die Zunge die Anlagefläche an dem Ende des Zungenschlitzes gerade noch nicht berührt. Diese Konfiguration hat den Vorzug, dass die Anlagefläche auch bei unvermeidbar auftretenden Produktionstoleranzen das korrekte Schließen des Hakens durch die Zunge nicht stört. Andererseits verhindert sie, dass bei einer teilverschlissenen Zungennadel, deren Zunge ein erhöhtes seitliches Spiel aufweist, die Zunge unter den Haken gelangt. Somit kann auch mit teilverschlissenen Zungennadeln noch sicher gestrickt werden, was die Lebensdauer solcher Zungennadeln wesentlich erhöht.

Außerdem kann eine Verkürzung des Zungenschlitzes im Bereich des Hakens an der Nadelbrustseite zu einer Aussteifung des Schafts führen, wodurch die Zungennadel im Bereich des Schlitzes stabiler wird. Zusätzlich kann die Führung der Zunge in dem Zungenschlitz verbessert werden, wodurch geringere Anforderungen an die Lagereinrichtung der Zunge gestellt werden. Diese kann beispielsweise durch aus den Seitenwangen heraus gedrückte Zapfen oder Halbzapfen gebildet sein.

Hinsichtlich der Rücklage der Zunge wird die nadelbrustseitige Länge des Zungenschlitzes so bemessen, dass die in Rücklage befindliche Zunge an dem Schaft anliegen kann. Dazu kann an dem Ende des Zungenschlitzes eine zusätzliche Ausnehmung zur Aufnahme des an der Zunge ausgebildeten Löffels vorgesehen sein. Derartige Ausnehmungen und Formgebungen interferieren nun nicht mehr mit der Federbefestigung, d.h. beispielsweise den Federlagertaschen. Diese sind erfindungsgemäß zu der Nadelrückseite hin angeordnet.

Weitere Einzelheiten vorteilhafter Ausführungsformen der Erfindung sind Gegenstand der Zeichnung, der Beschreibung oder von Ansprüchen. In der Zeichnung sind Ausführungsbeispiele der Erfindung veranschaulicht. Es zeigen:
- Figur 1: eine erfindungsgemäße Zungennadel in schematisierter Seitenansicht,
- Figur 2: die Zungennadel nach Figur 1 in vergrößerter, teilweise längs geschnittener und ausschnittsweiser Ansicht,
- Figur 3: die Zungennadel nach Figur 2 mit Zunge in Schließlage,
- Figur 4: die Zungennadel nach Figur 2 mit Zunge in Rückenlage,
- Figur 5: die Zungennadel nach Figur 1 und 2, quer geschnitten im Bereich ihrer Lagereinrichtung,
- Figur 6: die Zungennadel nach Figur 2, quer geschnitten im Bereich ihres Zungenschlitzes und
- Figur 7: eine abgewandelte Ausführungsform der erfindungsgemäßen Zungennadel in perspektivischer ausschnittsweiser Ansicht.

In Figur 1 ist eine Zungennadel 1 veranschaulicht, die in erster Linie als Maschinenstricknadel oder in ähnlicher Form auch als Wirknadel oder dergleichen Anwendung finden kann. Die Zungennadel 1 weist einen von zwei Flachseiten begrenzten Grundkörper 2 auf, von dem sich ein Schaft 3 weg erstreckt. Der Schaft 3 trägt an seinem freien Ende einen Haken 4, dessen Spitze 5 zu dem Grundkörper 2 weist. Die in Figur 2 untere, von dem Haken 4 der Zungennadel 1 sowie von ihrem Fuß 6 abliegende Schmalseite des Grundkörpers 2 und des Schafts 3 bildet den Nadelrücken 7. Die in Figur 1 obere Schmalseite des Schafts 3 bildet zumindest in unmittelbarer Nachbarschaft des Hakens 4 eine Nadelbrust 8. Im Bereich der Nadelbrust 8 ist der Schaft 3 mit einem Zungenschlitz 9 versehen, der durch den in Figur 2 veranschaulichten Längsschnitt sichtbar wird. Der Zungenschlitz 9 dient der Aufnahme eines Endes einer Zunge 11, wobei sie durch eine Lagereinrichtung 12 schwenkbar gelagert ist. Die Lagereinrichtung wird durch ein Lagermittel 13 z.B. einen Lagerzapfen gebildet, der ein endseitig in der Zunge 11 ausgebildetes Zungenloch 14 durchgreift. Die Zunge 11 ist hin und her schwenkbar, so dass sie mit ihrem Löffel 15 auf der Hakenspitze 5 aufliegen oder in Rücklage geschwenkt werden kann. An dem Grundkörper 2 können weitere Elemente ausgebildet oder befestigt sein, wie beispielsweise eine seitlich angebrachte Umhängefeder 16, die mit der Flachseite des Grundkörpers 2 verbunden ist und einen federnden Finger aufweist, dessen Spitze unter Vorspannung an dem Schaft 3 anliegt.

Wie Figur 5 veranschaulicht, kann das Lagermittel 13 der Lagereinrichtung 12 in zwei Halbzapfen 13a, 13b unterteilt sein, die aus den den Zungenschlitz 9 begrenzenden Seitenwangen des Schafts 3 nach innen gedrückt sind, um in das Zungenloch 14 greifende Vorsprünge auszubilden.

Eine wesentliche Besonderheit der Zungennadel 1 liegt in der Ausbildung des Zungenschlitzes 9, in dem die Zunge 11 schwenkbar gelagert ist. Figur 2 veranschaulicht gestrichelt mehrere Schwenkstellungen der Zunge 11. Der Zungenschlitz 9 erweitert sich, wie insbesondere Figur 2 wie auch die Figuren 3 und 4 zeigen, zu dem Nadelrücken 7 hin. Er wird an seinem axial vorderen sowie axial hinteren Ende jeweils durch schmale Flächen 17, 18 begrenzt, die von einander weg divergieren, d.h. miteinander einen Winkel einschließen, der sich in Figur 2 nach unten öffnet. Sind die Flächen 17, 18 gekrümmt liegt der Mittelpunkt ihres Krümmungsradiuses vorzugsweise unterhalb des Nadelrückens 7.

An den Flächen 17, 18 sind jeweils Ausnehmungen ausgebildet; die Federlagertaschen 19, 21 bilden. Diese dienen der Aufnahme einer Zungenfeder 22. Die Zungenfeder 22 weist, wie Figur 5 oder 6 erkennen lässt, beispielsweise einen nahezu runden Querschnitt oder alternativ auch einen rechteckigen Querschnitt auf. Sie ist aus Federmaterial, beispielsweise Federstahl, ausgebildet und im Wesentlichen gestreckt. Sie liegt mit einem mittleren, vorzugsweise ebenen, Bereich an dem in dem Zungenschlitz 9 befindlichen Ende der Zunge 11 an und zwar vorzugsweise unter Vorspannung. An der Zunge 11 können hier Anlageflächen 23, 24 ausgebildet sein, die eine stabile Rückenlage der Zunge 11 (Figur 4) oder auch eine der Schließlage (Figur 3) benachbarte Lage stabilisieren.

Die Federlagertaschen 19, 21 sind zu dem Nadelrücken 9 hin im Wesentlichen offen. Die Zungenfeder 22 liegt mit ihren Enden 25, 26 in diesen Federlagertaschen 19, 21, wobei zueinander im Wesentlichen parallele, quer zu der Nadellängsrichtung gerichtete Endflächen 27, 28 der Federlagertaschen 19, 21 voneinander einen Abstand aufweisen, der etwas größer ist als die Länge der Zungenfeder 22. Um ein Herausfallen der Zungenfeder 22 aus den Federlagertaschen 19, 21 zu vermeiden und um die Federkraft der Zungenfeder 22 abzustützen, sind die Federlagertaschen 19, 21 zu dem Nadelrücken 7 hin beispielsweise durch Prägestellen 29, 31 geschlossen. Die Prägestellen können auch durch z.B. per Laser erzeugte Anschmelzungen oder ähnliches ersetzt werden. Wie Figur 7 veranschaulicht können anstelle von Prägestellen 29 auch seitliche Quetschzonen 29a ausgebildet werden, in denen der Schaft 3 unmittelbar an den Nadelrücken seitlich zusammengedrückt ist, um die Federlagertasche 19 zu schließen. Gleiches gilt für die Federlagertasche 21. Es können, wie dargestellt, auch verschiedene Maßnahmen kombiniert werden, um die Federlagertaschen zu schließen. Auch können an den Quetschzonen 29a zusätzlich Prägestellen angebracht werden.

Im vorliegenden Ausführungsbeispiel gemäß Figur 1 bis 4 weist die Federlagertasche 19 zwei Prägestellen 29 auf, die an den beiden einander parallel gegenüber liegenden Seitenflanken der Federlagertasche 19 ausgebildet sind und aufeinander zu weisen, um die lichte Weite zwischen den beiden Seitenflanken an dem Nadelrücken 7 zu verringern. Entsprechendes gilt für die Federlagertasche 21 und deren Prägestellen 31. Mit der Größe und der Tiefe der jeweiligen Prägestellen 29, 31, gemessen ausgehend vom Nadelrücken 7, lässt sich die Vorspannung der Zungenfeder 22 in ihren Federlagertaschen 19, 21 regulieren.

An der der Nadelbrust 8 zugewandten Seite des Zungenschlitzes 9 kann sich der Zungenschlitz 9 bezüglich der Nadellängsrichtung ebenfalls erweitern. Dies gilt insbesondere für die von dem Haken 4 abliegende Seite. Hier kann sich an den Zungenschlitz ein beispielsweise verbreiterter Schlitzbereich 32 anschließen, der, wie Figur 4 veranschaulicht, die Überführung der Zunge 11 in eine Anlageposition gestattet, in der die Zunge 11 den Schaft 3 berührt. Diese Position ist in Figur 4 für die Zunge 11 gestrichelt dargestellt. Die stabile Rücklagenposition der Zunge 11, in der die Zunge 11 mit ihrer Anlagefläche 23 an der Zungenfeder 22 anliegt, ist in Figur 4 mit durchgehender Linie eingezeichnet.

Der Zungenschlitz 9 ist hinsichtlich seiner axialen Länge und der Position seines hakenseitigen Endes nadelbrustseitig vorzugsweise so lang oder kurz bemessen, dass die Zunge 11 den Zungenschlitz 9 in Schließlage nahezu verschließt. Figur 2 veranschaulicht in einer ersten gestrichelten Darstellung I der Zunge 11 die stabile, dem Haken 4 benachbarte Ruhelage der Zunge 11. Es liegt die Anlagefläche 24 an der Zungenfeder 22 an. Ausgehend von dieser Position kann die Zunge 11 an den Haken 4 bzw. die Hakenspitze 5 heran gedrückt werden, bis der Löffel 15 der Zunge 11 mit seiner Innenseite an dem Haken 4 anliegt. Diese Position ist in Figur 2 als Position II gekennzeichnet, wobei die Zunge 11 wiederum gestrichelt veranschaulicht ist. In dieser Position besteht zwischen dem hakenseitigen Ende 33 des Zungenschlitzes 9 und der entsprechenden Stelle 34 der Zunge 11 ein Abstand, durch den verhindert wird, dass die Zunge 11 das Schlitzende 33 berührt. Jedoch ist der Zungenschlitz 9 weitgehend geschlossen, so dass Schmutz in Form von Paraffine, Avivage, Staub oder Abrieb der von einem in dem Haken 4 gefangenen Faden ausgeht, nicht in den Zungenschlitz 9 gelangen kann.

Sollte die Zunge 11 durch mit der Zeit zunehmendes seitliches Spiel neben die Spitze 5 des Hakens treffen und somit an dem Haken 4 bzw. seiner Spitze 5 keine Anlage finden, verhindert der geringe Abstand zwischen dem Schlitzende 33 und der Anlagestelle 34 der Zunge 11, dass die Zunge 11 unter die Hakenspitze 5 gerät. Eine entsprechende Position III der Zunge 11 ist in Figur 2 strichpunktiert gekennzeichnet und in Figur 3 gesondert dargestellt. Ersichtlich wird somit ein Weiterstricken mit Nadeln ermöglicht, die nicht mehr unbedingt sicher die Spitze des Hakens 4 treffen. Zumindest werden grobe Strickfehler vermieden.

Ein neues Konzept einer Zungennadel 1 geht von einer rückseitigen Befestigung der Zungenfeder 22 in dem Zungenschlitz 9 der Zungennadel 1 aus. Die Zungennadel 1 weist dazu von dem Nadelrücken 7 her zugängliche Federlagertaschen 19, 21 oder andere geeignete zur Aufnahme der Enden 25, 26 der Zungenfeder 22 geeignete Strukturen auf. Die Federlagertaschenl9, 21 sind zu dem Nadelrücken 7 wenigstens so weit geschlossen, dass die Enden 25, 26 der Zungenfeder 22 formschlüssig oder zumindest verliersicher in den Federlagertaschen 19, 21 gehalten sind. Diese Zungennadel zeigt eine verminderte Toleranzempfindlichkeit bei der Herstellung. Das vorgestellte Nadelkonzept gestattet weitere Verbesserungen, die der Betriebssicherheit und Lebensdauer der Zungennadel entgegen kommen.

### Bezugszeichenliste:

- 1: Zungennadel
- 2: Grundkörper
- 3: Schaft
- 4: Haken
- 5: Spitze
- 6: Fuß
- 7: Nadelrücken
- 8: Nadelbrust
- 9: Zungenschlitz
- 11: Zunge
- 12: Lagereinrichtung
- 13: Lagermittel
- 14: Zungenloch
- 15: Löffel
- 16: Umhängefeder
- 17, 18: Flächen
- 19, 21: Federlagertaschen
- 22: Zungenfeder
- 23, 24: Anlageflächen
- 25, 26: Enden
- 27, 28: Endflächen
- 29, 31: Prägestellen
- 29a: Quetschzonen
- 32: Schlitzbereich
- 33: Schlitzende
- 34: Anlagefläche, Stelle

## Patentansprüche

1. Zungennadel (1), insbesondere Maschinenstricknadel
mit einem Schaft (3), an dem ein Haken (4) und ein Zungenschlitz (9) ausgebildet sind und der eine Nadelbrust (8) und einen Nadelrücken (7) aufweist, zwischen denen sich der Zungenschlitz (9) erstreckt, wobei sich der Zungenschlitz (9) zu dem Nadelrücken (7) hin erweitert,
mit einer Zunge (11), die in dem Zungenschlitz (9) schwenkbar gelagert ist, und
mit einer Zungenfeder (22), die in dem sich zu dem Nadelrücken (7) hin erweiternden Bereich des Zungenschlitzes (9) angeordnet ist **dadurch gekennzeichnet, dass** in dem Zungenschlitz (9) sich zu dem Nadelrücken (7) hin öffnende Federlagertaschen (19, 21) angeordnet sind.

2. Zungennadel nach Anspruch 1, **dadurch gekennzeichnet, dass** die Zungenfeder (22) in dem Zungenschlitz (9) formschlüssig gehalten ist.

3. Zungennadel nach Anspruch 1, **dadurch gekennzeichnet, dass** die Zungenfeder (22) in dem Zungenschlitz (9) durch wenigstens eine Prägestelle (29, 31) gehalten ist.

4. Zungennadel nach Anspruch 1, **dadurch gekennzeichnet, dass** sich der Zungenschlitz (9) zu der Nadelbrust (8) hin erweitert.

5. Zungennadel nach Anspruch 1, **dadurch gekennzeichnet, dass** die Zungenfeder (22) in dem Zungenschlitz (9) zwischen einer in Schaftlängsrichtung zu messenden Engstelle und dem Nadelrücken (7) angeordnet ist.

6. Zungennadel nach Anspruch 1, **dadurch gekennzeichnet, dass** der Zungenschlitz (9) von Seitenwangen begrenzt ist und dass zur schwenkbaren Lagerung der Zunge (11) eine Zungenlagerung (12) mit wenigstens einem Lagermittel (13), das durch einen durch plastische Verformung einer Seitenwange erzeugten Zapfen gebildet ist, aufweist.

7. Zungennadel nach Anspruch 1, **dadurch gekennzeichnet, dass** der Zungenschlitz (9) an seiner an die Nadelbrust (7) grenzenden Seite zu dem Haken (4) hin eine Anlagefläche (33) für die Zunge (11) aufweist.

## Claims

1. Latch needle (1), in particular knitting machine needle,
with a blade (3), on which a hook (4) and a sawslot (9) are configured and which has a needle breast (8) and a needle back (7), between which the sawslot (9) extends, wherein the sawslot (9) widens towards the needle back (7),
with a latch (11), which is disposed to pivot in the sawslot (9), and
with a latch spring (22), which is arranged in the region of the sawslot (9) widening towards the needle back (7),
**characterised in that** spring bearing cavities (19, 21) opening towards the needle back (7) are arranged in the sawslot (9).

2. Latch needle according to claim 1, **characterised in that** the latch spring (22) is positively held in the sawslot (9).

3. Latch needle according to claim 1, **characterised in that** the latch spring (22) is held in the sawslot (9) by at least one stamped location (29, 31).

4. Latch needle according to claim 1, **characterised in that** the sawslot (9) widens towards the needle breast (8).

5. Latch needle according to claim 1, **characterised in that** the latch spring (22) is arranged in the sawslot (9) between a narrow point to be measured in the longitudinal direction of the blade and the needle back (7).

6. Latch needle according to claim 1, **characterised in that** the sawslot (9) is defined by side cheeks, and that for the pivoting mounting of the latch (11), a latch mounting (12) has at least one bearing means (13), which is formed by a journal generated by plastic deformation of a side cheek.

7. Latch needle according to claim 1, **characterised in that** the sawslot (9) has an abutment surface (33) for the latch (11) on its side adjoining the needle breast (7) towards the hook (4).

## Revendications

1. Aiguille à clapet (1), en particulier aiguille de machine à tricoter, comprenant
- une tige (3), sur laquelle sont réalisés un crochet (4) et une fente à clapet (9), et qui présente un devant d'aiguille (8) et un dos d'aiguille (7), entre lesquels s'étend la fente à clapet (9), ladite fente à clapet (9) s'élargissant en direction du dos (7),
- un clapet (11) qui est monté pivotant dans la fente à clapet (9), et
- un ressort de clapet (22) qui est disposé dans la partie de la fente à clapet (9) qui s'élargit en direction du dos d'aiguille (7), **caractérisée en ce que** des cavités réceptrices de ressort (19, 21), qui s'ouvrent en direction du dos d'aiguille (7), sont aménagées dans la fente à clapet (9).

2. Aiguille à clapet selon la revendication 1, **caractérisée en ce que** le ressort de clapet (22) est tenu par complémentarité de formes dans la fente à clapet (9).

3. Aiguille à clapet selon la revendication 1, **caractérisée en ce que** le ressort de clapet (22) est tenu dans la fente à clapet (9) par au moins un point estampé (29, 31).

4. Aiguille à clapet selon la revendication 1, **caractérisée en ce que** la fente à clapet (9) s'élargit en direction du devant d'aiguille (8).

5. Aiguille à clapet selon la revendication 1, **caractérisée en ce que** le ressort de clapet (22) est disposé dans la fente à clapet (9), entre une portion rétrécie, à mesurer dans la direction longitudinale de la tige, et le dos d'aiguille (7).

6. Aiguille à clapet selon la revendication 1, **caractérisée en ce que** la fente à clapet (9) est délimitée par des joues latérales et **en ce que**, pour le montage pivotant du clapet (11), un palier de clapet (12) présente au moins un moyen de support (13) qui est constitué d'un axe obtenu par déformation plastique d'une joue latérale.

7. Aiguille à clapet selon la revendication 1, **caractérisée en ce que** la fente à clapet (9) présente, sur son côté contigu au devant d'aiguille (8) et en direction du crochet (4), une surface d'appui (33) pour le clapet (11).
